# EUROPÄISCHE PATENTSCHRIFT

(11) **EP 1 330 321 B1**
(45) Veröffentlichungstag und Bekanntmachung des Hinweises auf die Patenterteilung: **14.07.2004**
(21) Anmeldenummer: 01980448.3
(22) Anmeldetag: 28.09.2001
(51) Int. Cl.: B22D 11/12, B22D 11/124

(54) **VERFAHREN UND VORRICHTUNG ZUM STRANGGIESSEN UND ANSCHLIESSENDEM VERFORMEN EINES GIESSSTRANGES AUS STAHL, INSBESONDERE EINES GIESSSTRANGES MIT BLOCKFORMAT ODER VORPROFIL-FORMAT**
METHOD AND DEVICE FOR CONTINUOUS CASTING AND SUBSEQUENT FORMING OF A STEEL BILLET, ESPECIALLY A BILLET IN THE FORM OF AN INGOT OR A PRELIMINARY SECTION
PROCEDE ET DISPOSITIF DE COULEE EN CONTINU ET DE FORMAGE SUBSEQUENT D'UNE BARRE DE COULEE EN ACIER, EN PARTICULIER D'UNE BARRE DE COULEE SOUS FORME DE LINGOT OU PREPROFILEE

(30) Priorität: 20.10.2000 DE 10051959
(43) Veröffentlichungstag der Anmeldung: 30.07.2003
(73) Patentinhaber: SMS Demag Aktiengesellschaft, 40237 Düsseldorf (DE)
(72) Erfinder: ZAJBER, Adolf, 40764 Langenfeld (DE); FEST, Thomas, 47228 Duisburg (DE)
(74) Vertreter: Valentin, Ekkehard
(86) Internationale Anmeldenummer: PCT/EP2001/011222
(87) Internationale Veröffentlichungsnummer: WO 2002/034432

(56) Entgegenhaltungen:
- EP-A- 0 804 981
- PATENT ABSTRACTS OF JAPAN vol. 015, no. 267 (M-1133), 8. Juli 1991 (1991-07-08) & JP 03 090258 A (NIPPON STEEL CORP), 16. April 1991 (1991-04-16)
- PATENT ABSTRACTS OF JAPAN vol. 007, no. 269 (M-259), 30. November 1983 (1983-11-30) & JP 58 148059 A (NIPPON KOKAN KK), 3. September 1983 (1983-09-03)

## Beschreibung

Die Erfindung betrifft ein Verfahren und eine Vorrichtung zum Stranggießen und anschließendem Verformen eines Gießstranges aus Stahl, insbesondere eines Gießstranges mit Blockformat oder Vorprofil-Format, bei dem die Sekundärkühlung abhängig vom Abkühlungszustand des Gießstrangquerschnitts im Strangverlauf angepasst wird, wobei die Sekundärkühlung zumindest in Eckbereichen vermindert wird.

Im allgemeinen wird beim Stranggießen von verschiedenen Stahlsorten und Abmessungen bzw. Formaten lediglich in der Sekundärkühlung das Augenmerk auf das Strangschalenwachstum und in einer Verformungsstrecke auf die Lage der Sumpfspitze gerichtet. So ist es bekannt (EP 0 804 981 A1), den Gießstrang in der Verformungsstrecke soweit zusammenzuquetschen, dass die gewünschte Enddicke entsteht. Dazu ist jedoch lediglich erforderlich, die Lage der Sumpfspitze zu ermitteln, von der aus die Verformungskraft auf einer Keilfläche liegend aufgebracht wird. Ein solches Verfahren ist grob und nimmt keine Rücksicht auf den Zustand des zu erwartenden Gefüges. Die Ursache liegt in der nachteiligen Wärmeverteilung durch eine nachteilige Kühlung und eine gleichmäßige Strangstützung bei ungleichmäßiger Wärmeabfuhr aus dem Strangquerschnitt. Eine Abstimmung der Sekundärkühlung auf die Strangstützung findet ebenfalls nicht statt.

Das eingangs bezeichnete Verfahren geht von der JP-A- 03 090258 aus, die ein Stranggieß-Verfahren mit einer Soft-reduction-Strecke beschreibt. Die Kühlung des Gießstrangs wird insofern an den Erstarrungszustand des Strangs angepasst und zwar abhängig von der Verkleinerung des Sumpfes, indem von einer die Strangbreite überdeckenden Reihe aus Spritzdüsen einzelne, äußere Spritzdüsen abgeschaltet werden. Die Geometrie der Sekundärkühlung bleibt daher immer gleich. Dazu wird die Kühlung des Gießstrangquerschnitts an den Ecken eingeschränkt. Ein solches Verfahren erfasst nur sehr grob die im Strangverlauf auftretenden Abkühlungszustände.

Der Erfindung liegt die Aufgabe zugrunde, Sekundärkühlung, Strangstützung und Verformungstemperaturen derart aufeinander abzustimmen, dass auch sehr schwierig zu gießende Stahlsorten gegossen werden können und zwar alle Stahlgüten, in denen Seigerungen und Porositäten für die Weiterverarbeitung und den Endverwendungszweck von Bedeutung sind und außerdem Maßnahmen neben einer Verbesserung der Innenqualität auch für die Oberflächenqualität vorzuschlagen.

Die gestellte Aufgabe wird erfindungsgemäß dadurch gelöst, dass die Sekundärkühlung in ihrer geometrischen Gestaltung dem Erstarrungsprofil des Gießstrangs an der folgenden Wegstreckenlänge des Gießstrangs jeweils analog angepasst wird und dass die Strangstützung ebenfalls abhängig vom Erstarrungsprofil des Gießstrangs an der jeweils folgenden Wegstreckenlänge analog vermindert wird. Die Strangstützung kann allseitig dem Strangschalenwachstum angepasst werden, indem die Rollenkastenlänge gleich oder kleiner der Sumpfbreite ist, wobei Kantenkühlung vermieden wird. Dadurch wird das Gießmaterial im Gefüge und an der Oberfläche deutlich verbessert.

Nach einer Ausgestaltung werden die Eckbereiche des Gießstrangquerschnitts mit zunehmender Wegstreckenlänge weniger gekühlt als die Mittenbereiche. Die einzelnen Seiten werden dabei mit geringerer Wasserbeaufschlagung gekühlt zur Optimierung der Temperaturverteilung im Strangquerschnitt, wobei auch ein nachfolgender Soft-Reduction-Prozess beeinflusst wird.

Nach einer weiteren Ausgestaltung wird vorgeschlagen, dass die Spritzstrahlen in der Sekundärkühlung mit ihrem Spritzwinkel der Strangschalendicke derart angepasst werden, dass einer kleiner werdenden Sumpfbreite ein kleinerer Spritzwinkel zugeordnet wird. Dadurch ist die Sekundärkühlung im Spritzwinkel dem Strangschalenwachstum angepasst und es stellt sich eine optimale Temperaturverteilung im Strangquerschnitt und auch auf der Oberfläche ein, wobei an den Kanten ein schwacher Temperaturabfall erzielt wird.

Ein ähnlicher Effekt lässt sich bei abnehmender Sumpfbreite erzielen, indem der Abstand der die Spritzstrahlen erzeugenden Spritzdüsen zur Strangoberfläche in Abhängigkeit des Erstarrungsprofils verändert wird.

Ein weiterer Wärmeentzug wird auch dadurch verhindert, indem nach anderen Merkmalen die Eckbereiche des Gießstrangquerschnitts mit zunehmender Wegstreckenlänge weniger gestützt werden als der Mittenbereich. Die fehlende Berührung durch längere Stützrollen vermindert daher den Wärmeentzug.

Eine Weiterentwicklung der Maßnahmen der Temperaturverteilung und Vergleichmäßigung besteht darin, dass die Eckbereiche und / oder die Seitenflächen des Gießstrangquerschnitts gegen Wärmeentzug isoliert werden. An die prozessangepasste Sekundärkühlung zur Erzielung einer optimalen Erstarrungsstruktur, erfolgt eine gezielte Wärmeisolierung des Strangquerschnitts zur Erzeugung eines weichen Strangquerschnittskems für den Soft-Reduction-Prozess.

Weiterhin ist vorgesehen, dass zusätzlich zur Isolierung der Eckbereiche und / oder der Seitenflächen des Strangquerschnitts die Strang-Oberseite und die Strang-Unterseite mit Kühlmittel selektiv intensiver gekühlt werden. Dafür kommen insbesondere die Mittenbereiche in Betracht, so dass eine weitere Verkleinerung der Sumpfbreite eintritt. Auf der Strangoberseite und der Strangunterseite erfolgt eine Kühlung der Oberfläche als härtere und verformungssteifere Pressfläche für den Soft-Reduction-Prozess vor dem Soft-Reduction-Segment.

Nachdem eine erhebliche Vergleichmäßigung der Temperatur im Strangquerschnitt über Schichten des Strangquerschnitts stattgefunden hat, ist es vorteilhaft, dass der Gießstrangquerschnitt von oben nach unten gemäß dem sog. Soft-reduction-Verfahren gewalzt wird.

Eine Vorrichtung zum Stranggießen und anschließender Verformung eines Gießstranges aus Stahl, insbesondere eines Gießstrangs mit Blockformat, wobei die Sekundärkühlung auf den Abkühlungszustand des Gießstrangquerschnitts anpassbar ist, löst die gestellte Aufgabe erfindungsgemäß dadurch, dass die Sekundärkühlung in Abhängigkeit des Erstarrungsprofils und der Wegstreckenlänge beginnend mit im wesentlichen der vollen Strangbreite ausgeführt ist und dass die Sekundärkühlung mittels der Spritzstrahlen und die Strangstützung mittels der Stützrollen abhängig vom Erstarrungsprofil des Gießstrangs innerhalb der Wegstreckenlänge in den Bogenabschnitten derart vermindert ist, dass der Gießstrang vor Eintritt in ein Soft-reduction-Segment nur noch auf der Strang-Unterseite der Strangbreite gestützt ist. Dadurch kann neben den prozesstechnischen Verbesserungen eine kostenmäßige Verbesserung der Vorrichtung erzielt werden, wobei durch eine belastungsangepasste Auslegung der Maschinenkomponenten mechanische und thermische Belastungen gesenkt werden.

Zur Vermeidung eines übermäßigen Wärmeentzugs an den Kanten des Strangquerschnitts, wird vorgeschlagen, dass innerhalb der Sekundärkühlung und der Strangstützung an den Seitenflächen des Gießstrangquerschnitts und / oder an den Eckbereichen Abdeckelemente angeordnet sind.

Nach einer anderen Weiterentwicklung ist vorgesehen, dass das Soft-reduction-Segment mit am Anfang und Ende angeordneten Treibergerüsten mit angetriebenen Treiberrollen gebildet ist und dass das Soft-reduction-Segment aus zumindest zwei Rollengerüsten mit Rollenpaaren ohne Antriebe gebildet ist, wobei der Oberrahmen jeweils hydraulisch an den Unterrahmen anstellbar ist. Dadurch kann im Soft-reduction-Segment die Soft-reduction durch ein Vielrollensegment durchgeführt werden. Eine stetige Konizität erzeugt einen kontinuierlichen Softreduction-Prozess über eine wählbare Länge. Die theoretische Vorausberechnung der Sumpfdicke über die letzten Meter im Enderstarrungsbereich lässt auf eine zweckmäßige Konizitätsanstellung und deren Länge schließen.

Andere Merkmale bestehen darin, dass in Strangbewegungsrichtung vor und hinter dem Soft-reduction-Segment ein oder mehrere Treibergerüste angeordnet sind. Dadurch kann der Gießstrang im Verformungsbereich ausreichend transportiert werden und die Verformungskräfte werden in ausreichendem Maße aufgebracht.

Nach anderen Merkmalen ist vorgesehen, dass vor und / oder nach einem Richttreiber eine Intensivkühleinrichtung für die Strang-Oberseite und die Strang-Unterseite des Gießstrangquerschnitts angeordnet ist. Einige Stahlgüten zeigen bei der Weiterverarbeitung durch sog. "quenching" eine bessere Oberflächenstruktur. In Verbindung mit dem Kühlen vor dem Soft-Reduction-Prozess kann dieser Effekt ebenfalls erzielt werden. Die Wirkung der mit den mechanischen Einrichtungen (Segmente, Treibergerüste) durchgeführten Soft-reduction kann durch eine sog. "Thermal-Soft-reduction" noch unterstützt werden. Hierzu wird der gegossene Strang in den in Betracht kommenden Bereichen zusätzlich und gezielt mit Wasser beaufschlagt.

Eine andere Anordnung besteht darin, dass vor einem Soft-Reduction-Segment eine Intensivkühteinrichtung für die Strang-Oberseite und die Strang-Unterseite des Gießstrangquerschnitts angeordnet ist.

Eine weitere Ausgestaltung ist dadurch gegeben, dass das Soft-reduction-Segment eine in Strangbewegungsrichtung oder entgegen der Strangbewegungsrichtung verschiebbare Einheit bildet, die vor einem oder mehreren Treibergerüsten angeordnet ist.

Außerdem ist vorteilhaft, dass die Soft-reduction-Segmente als Richt- und Soft-reduction-Segmente zwischen den Treibergerüsten angeordnet sind. Dadurch ist eine Kombination von mechanischer und thermischer Soft-Reduction gegeben.

Weiterhin wird noch vorgeschlagen, dass die Soft-reduction-Segmente in Strangbewegungsrichtung nach der Richt- und Ausfördermaschine (den Treibergerüsten) angeordnet sein können.

In der Zeichnung sind Ausführungsbeispiele der Erfindung dargestellt, die nachstehend näher beschrieben werden.

Es zeigen:
- Fig. 1: eine Seitenansicht einer Bogenstranggießanlage für ein Blockformat mit Soft-reduction als erste Alternative,
- Fig. 2A: den Gießstrangquerschnitt in der Sekundärkühlung bei noch großer Sumpfbreite und dünner Strangschale,
- Fig. 2B: denselben Gießstrangquerschnitt mit verminderter Spritzstrahlbreite und verminderter Sumpfbreite,
- Fig. 2C: denselben Gießstrangquerschnitt mit weiter verminderter Spritzstrahlbreite an der Strangoberseite und der Strangunterseite und weiter verminderter Sumpfbreite,
- Fig. 3A: den Gießstrangquerschnitt mit der Fig. 2A entsprechenden Strangschalendicke und breiter Strangstützung,
- Fig. 3B: den Gießstrangquerschnitt mit der Fig. 2B entsprechenden Strangschalendicke und reduzierter Strangstützung,
- Fig. 3C: den Strangquerschnitt mit der Fig. 2C entsprechenden Strangschalendicke und einer Strangstützung an der Strangoberseite und der Strangunterseite,
- Fig. 4A: den Gießstrangquerschnitt bei ohne die Erfindung üblicher vollständiger Durcherstarrung und ohne Abdeckung der Seitenflächen,
- Fig. 4B: den Gießstrangquerschnitt bei ohne die Erfindung vorliegender Druckverteilung in der Soft-reduction, wobei Einziehungen entstehen,
- Fig. 5A: den Gießstrangquerschnitt bei Abdeckung für eine Temperaturverteilung,
- Fig. 5B: den Gießstrangquerschnitt bei Temperaturverteilung gemäß der Erfindung in der Soft-reduction und
- Fig. 6: eine Seitenansicht einer Bogenstranggießanlage für ein Blockformat mit Soft-reduction als zweite Alternative.

Das Verfahren zum Stranggießen von Stahl in Rechteck- oder Blockformaten gemäß Fig. 1 wird durch Kühlen, Stützen und Verformen geprägt. Der Gießstrang 1 mit einem Gießstrangquerschnitt 1a besitzt im Ausführungsbeispiel Blockformat 2 und tritt aus einer Stranggießkokille 3 aus und wird unmittelbar in einer Sekundärkühlung 4 gekühlt. Dabei stellt sich von Bogenabschnitt A zu Bogenabschnitt B und C sowie D jeweils ein Erstarrungsprofil 5 ein (Fig. 2A, 2B, 2C), das sich durch eine schon feste Strangschale 5a mit einer von Bogenabschnitt zu Bogenabschnitt wachsenden Strangschalendicke 5b darstellt. Das Verfahren arbeitet nunmehr derart, dass die Sekundärkühlung 4 in ihrer geometrischen Gestaltung dem Erstarrungsprofil 5 des Gießstrangs 1 an der jeweiligen Wegstreckenlänge 6, die sich von Bogenabschnitt A bis Bogenabschnitt D ergibt, analog angepasst wird und wobei eine Strangstützung 11 ebenfalls abhängig vom Erstarrungsprofil 5 des Gießstrangs 1 an der folgenden Wegstreckenlänge 6 jeweils analog vermindert wird. Dabei werden die Eckbereiche 1b des Gießstrangquerschnitts 1a mit zunehmender Wegstreckenlänge 6 weniger gekühlt als die Mittenbereiche 1 c.

Diese Regelung erfolgt z.B. dadurch, dass die Spritzstrahlen 7 in der Sekundärkühlung 4 mit ihrem Spritzwinkel 7a der jeweiligen Strangschalendicke 5b derart angepasst werden, dass einer kleiner werdenden Sumpfbreite 8 ein kleinerer Spritzwinkel 7a zugeordnet wird.

Alternativ wird der Abstand 9 der die Spritzstrahlen 7 erzeugenden Spritzdüsen 10 zur Strangoberfläche 1 d in Abhängigkeit des sich einstellenden Erstarrungsprofils 5 verändert, d.h. vermindert (Fig. 2B).

In diesem Sinn werden die Eckbereiche 1b des Gießstrangquerschnitts 1a mit zunehmender Wegstreckenlänge 6 weniger gestützt als der Mittenbereich 1c (Fig. 3A, 3B, 3C).

Die Fig. 4A und 4B zeigen durcherstarrte Gießstränge 1 mit in äußeren Bereichen weitgehend gleichmäßiger Temperaturverteilung, wobei sich (Fig. 4B) sogar unerwünschte Einziehungen 18 bilden.

Zur gleichmäßigen Wärmeverteilung in einer Form für die nachfolgende Verformungsarbeit werden die Eckbereiche 1b und / oder die Seitenflächen 1e des Gießstrangquerschnitts 1a gegen Wärmeentzug isoliert (Fig. 5A und 5B). Dadurch bilden sich Temperaturgrenzbereiche 19, 20, 21 aus. In der Mitte des Gießstrangquerschnitts 1a herrscht der Temperaturgrenzbereich 21 (Fig. 5B), in dem Verformungsarbeit durch Pressen von oben nach unten geleistet werden kann. In diesem Mittenbereich ist daher die Temperatur noch höher als ganz oben oder ganz unten. Im übrigen werden auf diese Art Seigerungen leicht verteilt und Porositäten beseitigt.

Zusätzlich zur Isolierung der Eckbereiche 1b und / oder der Seitenflächen 1e des Gießstrangquerschnitts 1a werden die Strang-Oberseite 1f und die Strang-Unterseite 1g mit Kühlmittel selektiv intensiver gekühlt.

Im weiteren Verfahrensabschnitt wird der Gießstrangquerschnitt 1a von oben nach unten gemäß dem sog. Soft-reduction-Verfahren gewalzt, wobei eine sonst übliche Quetschung nicht stattfindet.

Die gezeigte Vorrichtung zum Stranggießen und anschließender Verformung eines Gießstranges 1 aus Stahl, insbesondere eines Gießstranges 1 mit Blockformat 2, wobei die Sekundärkühlung 4 und die Strangstützung 11 auf den Abkühlungszustand des Gießstrangquerschnitts 1a angepasst sind, ist derart gestaltet, dass die Sekundärkühlung 4 in Abhängigkeit des Erstarrungsprofils 5 und der zurückgelegten Wegstreckenlänge 6 beginnend mit im wesentlichen der vollen Strangbreite 1h ausgeführt ist und dass die Sekundärkühlung 4 und die Strangstützung 11 abhängig vom Erstarrungsprofil 5 des Gießstrangs 1 innerhalb der Wegstreckenlänge 6 derart vermindert werden, dass der Gießstrang 1 vor Eintritt in ein Soft-reduction-Segment 12 nur noch auf der Strang-Unterseite 1g der Strangbreite 1h gestützt wird. Um die gewünschte Temperaturverteilung mit einer in der Mitte verformungsfähigen Schicht zu erzielen, sind innerhalb der Sekundärkühlung 4 und der Strangstützung 11 an den Seitenflächen 1e des Gießstrangquerschnitts 1a und / oder an den Eckbereichen 1b Abdeck-elemente 13 angeordnet, die Winkelstücke 13a bilden können.

Dem Soft-reduction-Segment 12 sind am Anfang 12a und am Ende 12b Treibergerüste 14 mit angetriebenen Treiberrollen 14a zugeordnet. Das Soft-reduction-Segment 12 besteht selbst aus zwei oder mehreren Rollengerüsten 12c , deren Rollenpaare ohne Antrieb sind. Ein Oberrahmen 12d ist jeweils hydraulisch an einen Unterrahmen 12e anstellbar.

In Strangbewegungsrichtung 15 sind ferner vor und hinter dem Soft-reduction-Segment 12 ein oder mehrere Treibergerüste 14 angeordnet.

Um die gewünschte Temperaturverteilung in horizontalen, durcherstarrten Schichten zu-erzielen, ist vor einem Soft-reduction-Segment 12 eine Intensivkühleinrichtung 17 für die Strang-Oberseite 1f und die Strang-Unterseite 1g am Gießstrangquerschnitt 1a angeordnet. Diese hebt die Festigkeit an und bildet eine Softreduction-Vorbereitung. Die Intensivkühlung an der Strang-Oberseite 1f und der Strang-Unterseite 1g kann nicht nur vor dem Richttreiber 16, sondern auch vor dem verfahrbaren Soft-reduction-Segment 12 oder nach dem Richttreiber 16 sinnvoll angewendet werden.

In Fig. 6 ist eine zweite alternative Gestaltung dargestellt. Dort ist das Soft-reduction-Segment 12 als eine in Strangbewegungsrichtung 15 oder entgegen der Strangbewegungsrichtung 15 verschiebbare Einheit 12f ausgebildet, die in Strangbewegungsrichtung 15 vor einem oder mehreren Treibergerüsten 14 angeordnet ist.

Das Soft-reduction-Segment 12 im Richttreiberbereich wird als Pflichtkonzept verbunden mit dem Ausförderungskonzept bei Vorblockanlagen allgemein mit zwei Richtpunkten konzipiert. In Anbetracht des elasto-plastischen Verhaltens des Werkstoffs beim Biege-Richtvorgang nimmt der Gießstrang 1 eine gerade Form an. Abweichend gegenüber Brammenanlagen, in denen der Strang über eine Kurvenbahn zur geraden Form geführt wird, stellt sich beim Vorblockstrang im Richtbereich eine Biegelinie ein, die je nach Einflussgrößen von Trägheitsmoment, Temperatur des Gießstrangs und Temperaturverteilung innerhalb des Gießstrangquerschnitts 1a unterschiedlich ist, die sogar teilweise z.B. nach jedem Richtpunkt über kurze Strecken von der Basisbiegelinie abweicht und Biegewendepunkte aufweist, so dass der Gießstrang 1 in diesem Bereich ein besonders starkes Kriechverhalten aufweist. Aufgrund einer vorgegebenen Kurvenbahn im Soft-reduction-Segment 12 kann eine in der Praxis ermittelte zulässige Dehnung E vorgegeben werden. Das durch den Biegeprozess erzeugte elasto-plastische Verhaken bringt den Gießstrang 1 in einen Zustand (Werte der theoretischen Streckgrenze, des Fließverhaltens u. dgl.), der im Normalfall einen niedrigen Kraftaufwand erfordert, um zusätzlich Soft-reduction durchzuführen.

### Bezugszeichenliste

- 1: Gießstrang
- 1a: Gießstrangquerschnitt
- 1b: Eckbereich
- 1 c: Mittenbereich
- 1d: Strangoberfläche
- 1e: Seitenfläche des Gießstrangquerschnitts
- 1f: Strang-Oberseite
- 1g: Strang-Unterseite
- 1 h: Strangbreite
- 2: Blockformat
- 3: Stranggießkokille
- 4: Sekundärkühlung
- 5: Erstarrungsprofil
- 5a: Strangschale
- 5b: Strangschalendicke
- 6: Wegstreckenlänge
- 7: Spritzstrahl
- 7a: Spritzwinkel
- 7b: Spritzstrahlbreite
- 8: Sumpfbreite
- 9: Abstand
- 10: Spritzdüsen
- 11: Strangstützung
- 12: Soft-reduction-Segment
- 12a: Anfang
- 12b: Ende
- 12c: Rollengerüst
- 12d: Oberrahmen
- 12e: Unterrahmen
- 12f: verschiebbare Einheit
- 13: Abdeckelemente
- 13a: Winkelstück
- 14: Treibergerüst
- 14a: Treiberrollen
- 15: Strangbewegungsrichtung
- 17: Intensivkühleinrichtung
- 18: Einziehung
- 19: Temperaturgrenzbereich
- 20: Temperaturgrenzbereich
- 21: Temperaturgrenzbereich

## Patentansprüche

1. Verfahren zum Stranggießen und anschließendem Verformen eines Gießstranges (1) aus Stahl, insbesondere eines Gießstranges (1) mit Blockformat (2) oder Vorprofil-Format, bei dem die Sekundärkühlung (4) abhängig vom Abkühlungszustand des Gießstrangquerschnitts (1 a) im Strangverlauf angepasst wird, wobei die Sekundärkühlung (4) zumindest in Eckbereichen (1 b) vermindert wird,
**dadurch gekennzeichnet,**
**dass** die Sekundärkühlung (4) in ihrer geometrischen Gestaltung dem Erstarrungsprofil (5) des Gießstrangs (1) an der folgenden Wegstreckenlänge (6) des Gießstrangs (1) jeweils analog angepasst wird und dass die Strangstützung (11) ebenfalls abhängig vom Erstarrungsprofil (5) des Gießstrangs (1) an der jeweils folgenden Wegstreckenlänge (6) analog vermindert wird.

2. Verfahren nach Anspruch 1,
**dadurch gekennzeichnet,**
**dass** die Eckbereiche (1b) des Gießstrangquerschnitts (1a) mit zunehmender Wegstreckenlänge (6) weniger gekühlt werden als die Mittenbereiche (1e).

3. Verfahren nach einem der Ansprüche 1 oder 2,
**dadurch gekennzeichnet,**
**dass** die Spritzstrahlen (7) in der Sekundärkühlung (4) mit ihrem Spritzwinkel (7a) der Strangschalendicke (5b) derart angepasst werden, dass einer kleiner werdenden Sumpfbreite (8) ein kleinerer Spritzwinkel (7a) zugeordnet wird.

4. Verfahren nach einem der Ansprüche 1 bis 3,
**dadurch gekennzeichnet,**
**dass** der Abstand (9) der die Spritzstrahlen (7) erzeugenden Spritzdüsen (10) zur Strangoberfläche (1d) in Abhängigkeit des Erstarrungsprofils (5) verändert wird.

5. Verfahren nach einem der Ansprüche 1 bis 4,
**dadurch gekennzeichnet,**
**dass** die Eckbereiche (1b) des Gießstrangquerschnitts (1a) mit zunehmender Wegstreckenlänge (6) weniger gestützt werden als der Mittenbereich (1 c).

6. Verfahren nach einem der Ansprüche 1 bis 5,
**dadurch gekennzeichnet,**
**dass** die Eckbereiche (1b) und / oder die Seitenflächen (1e) des Gießstrangquerschnitts (1a) gegen Wärmeentzug isoliert werden.

7. Verfahren nach Anspruch 6,
**dadurch gekennzeichnet,**
**dass** zusätzlich zur Isolierung der Eckbereiche (1b) und / oder der Seitenflächen (1e) des Strangquerschnitts (1a) die Strang-Oberseite (1f) und die Strang-Unterseite (1g) mit Kühlmittel selektiv intensiver gekühlt werden.

8. Verfahren nach einem der Ansprüche 1 bis 7,
**dadurch gekennzeichnet,**
**dass** der Gießstrangquerschnitt (1a) von oben nach unten gemäß dem sog. Soft-reduction-Verfahren gewalzt wird.

9. Vorrichtung zum Stranggießen und anschließender Verformung eines Gießstranges (1) aus Stahl, insbesondere eines Gießstranges (1) mit Blockformat (2), wobei die Sekundärkühlung (4) auf den Abkühlungszustand des Gießstrangquerschnitts (1a) anpassbar ist,
**dadurch gekennzeichnet,**
**dass** die Sekundärkühlung (4) in Abhängigkeit des Erstarrungsprofils (5) und der Wegstreckenlänge (6) beginnend mit im wesentlichen der vollen Strangbreite (1h) ausgeführt ist und dass die Sekundärkühlung (4) mittels der Spritzstrahlen (7) und die Strangstützung (11) mittels der Stützrollen, abhängig vom Erstarrungsprofil (5) des Gießstrangs (1) innerhalb der Wegstrekkenlänge ( 6) in den Bogenabschnitten (A-D) derart vermindert ist, dass der Gießstrang (1) vor Eintritt in das Soft-reduction-Segment (12) nur noch auf der Strang-Unterseite (1g) der Strangbreite (1 h) gestützt ist.

10. Vorrichtung nach Anspruch 9,
**dadurch gekennzeichnet,**
**dass** innerhalb der Sekundärkühlung (4) und der Strangstützung (11) an den Seitenflächen (1 e) des Gießstrangquerschnitts (1a) und / oder an den Eckbereichen (1 b) Abdeckelemente (13) angeordnet sind.

11. Vorrichtung nach einem der Ansprüche 9 oder 10,
**dadurch gekennzeichnet,**
**dass** das Soft-reduction-Segment (12) mit am Anfang (12a) und Ende (12b) angeordneten Treibergerüsten (14) mit angetriebenen Treiberrollen (14a) gebildet ist und dass das Soft-reduction-Segment (12) aus zumindest zwei Rollengerüsten (12c) mit Rollenpaaren ohne Antriebe gebildet ist, wobei der Oberrahmen (12d) jeweils hydraulisch an den Unterrahmen (12e) anstellbar ist.

12. Vorrichtung nach Anspruch 11,
**dadurch gekennzeichnet,**
**dass** in Strangbewegungsrichtung (15) vor und hinter dem Soft-reduction-Segment (12) ein oder mehrere Treibergerüste (14) angeordnet sind.

13. Vorrichtung nach einem der Ansprüche 11 oder 12,
**dadurch gekennzeichnet,**
**dass** vor und / oder nach einem Richttreiber eine Intensivkühleinrichtung (17) für die Strang-Oberseite (1f) und die Strang-Unterseite (1g) des Gießstrangquerschnitts (1a) angeordnet ist.

14. Vorrichtung nach einem der Ansprüche 11 bis 13,
**dadurch gekennzeichnet,**
**dass** vor einem Soft-Reduction-Segment (12) eine Intensivkühleinrichtung (17) für die Strang-Oberseite (1f) und die Strang-Unterseite (1g) des Gießstrangquerschnitts (1 a) angeordnet ist.

15. Vorrichtung nach einem der Ansprüche 11 bis 14,
**dadurch gekennzeichnet,**
**dass** das Soft-reduction-Segment (12) eine in Strangbewegungsrichtung (15) oder entgegen der Strangbewegungsrichtung (15) verschiebbare Einheit (12f) bildet, die vor einem oder mehreren Treibergerüsten (14) angeordnet ist.

16. Vorrichtung nach einem der Ansprüche 11 bis 15,
**dadurch gekennzeichnet,**
**dass** die Soft-reduction-Segmente (12) als Richt- und Soft-reduction-Segmente zwischen den Treibergerüsten (14) angeordnet sind.

17. Vorrichtung nach einem der Ansprüche 11 bis 16,
**dadurch gekennzeichnet,**
**dass** die Soft-reduction-Segmente (12) in Strangbewegungsrichtung (15) nach der Richt- und Ausfördermaschine angeordnet sind.

## Claims

1. Method of continuous casting and subsequent shaping of a cast strip (1) of steel, particularly a cast strip (1) with block format (2) or starting profile format, in which the secondary cooling (4) is adapted in dependence on the cooling state of the cast strip cross-section (1a) in the strip course, wherein the secondary cooling (4) is reduced at least in corner regions (1b), **characterised in that** the secondary cooling (4) is analogously adapted each time in the geometric form thereof to the profile (5) of solidification of the cast strip (1) at the succeeding path length (6) of the cast strip (1) and that the strip support (11) is analogously reduced similarly in dependence on the profile (5) of solidification of the cast strip (1) at the respective succeeding path length (6).

2. Method according to claim 1, **characterised in that** the comer regions (1b) of the cast strip cross-section (1a) are cooled less with increasing path length (6) than the centre regions (1e).

3. Method according to one of claims 1 and 2, **characterised in that** the spray jets (7) in the secondary cooling (4) are adapted by the spray angle (7a) thereof to the strip skin thickness (5b) in such a manner that a smaller spray angle (7a) is associated with a reducing sump width (8).

4. Method according to one of claims 1 to 3, **characterised in that** the spacing (9) of the spray nozzles (10), which produce the spray jets (7), from the strip surface (1d) is varied in dependence on the solidification profile (5).

5. Method according to one of claims 1 to 4, **characterised in that** the corner regions (1b) of the cast strip cross-section (1a) are supported less with increasing path length (6) than the centre region (1 c).

6. Method according to one of claims 1 to 5, **characterised in that** the corner regions (1b) and/or the side surfaces (1e) of the cast strip cross-section (1a) are insulated against heat loss.

7. Method according to claim 6, **characterised in that** in addition to insulation of the comer regions (1b) and/or the side surfaces (1e) of the strip cross-section (1a) the strip upper side (1f) and the strip underside (1g) are selectively intensively cooled by coolant.

8. Method according to one of claims 1 to 7, **characterised in that** the cast strip cross-section (1a) is rolled from above to below in accordance with the so-called soft-reduction method.

9. Device for continuous casting and subsequent shaping of a cast strip (1) of steel, particularly a cast strip (1) with block format (2), wherein the secondary cooling (4) can be adapted to the cooling state of the cast strip cross-section (1a), **characterised in that** the secondary cooling (4) is carried out in dependence on the solidification profile (5) and on the path length (6), beginning with substantially the full strip width (1h), and that the secondary cooling (4) is reduced by means of the spray jets (7), and the strip support (11) by means of the support rollers, in dependence on the profile (5) of solidification of the cast strip (1) within the path length (6) in the base sections (A-D) in such a manner that the cast strip (1) is supported only still at the strip underside (1g) of the strip width (1 h) before entry into the soft-reduction segment (12).

10. Device according to claim 9, **characterised in that** cover elements (13) are arranged within the secondary cooling (4) and the strip support (11) at the side surfaces (1 e) of the cast strip cross-section (1 a) and/or at the comer regions (1b).

11. Device according to one of claims 9 and 10, **characterised in that** the soft-reduction segment (12) is formed by drive stands (14), which are arranged at the beginning (12a) and end (12b), with driven drive rollers (14a) and that the soft-reduction segment (12) is formed from at least two roll stands (12c) with roll pairs without drives, wherein the upper frame (12d) is each time hydraulically adjustable against the lower frame (12e).

12. Device according to claim 11, **characterised in that** one or more drive stands (14) are arranged in front of and behind the soft-reduction segment (12) in strip movement direction (15).

13. Device according to one of claims 11 and 12, **characterised in that** an intensive cooling device (17) for the strip upper side (1f) and the strip underside (1g) of the cast strip cross-section (1 a) is arranged in front of and/or behind a dressing driver.

14. Device according to one of claims 11 to 13, **characterised in that** an intensive cooling device (17) for the strip upper side (1f) and the strip underside (1g) of the cast strip cross-section (1a) is arranged in front of a soft-reduction segment (12).

15. Device according to one of claims 11 to 14, **characterised in that** the soft-reduction segment (12) forms a unit (12f) which is displaceable in strip movement direction (15) or against the strip movement direction (15) and which is arranged in front of one or more drive stands (14).

16. Device according to one of claims 11 to 15, **characterised in that** the soft-reduction segments (12) are arranged as dressing and soft-reduction segments between the drive stands (14).

17. Device according to one of claims 11 to 16, **characterised in that** the soft-reduction segments (12) are arranged after the dressing machine and delivery machine in strip movement direction (15).

## Revendications

1. Procédé de coulée continue et de formage subséquent d'une barre de coulée (1) en acier, en particulier d'une barre de coulée (1) sous forme de lingot (2) ou préprofilée, dans lequel le refroidissement secondaire (4) est adapté en fonction de l'état de refroidissement de la section transversale de la barre de coulée (1a) sur l'extension de la barre, le refroidissement secondaire (4) étant réduit du moins dans les zones des coins (1 b),
**caractérisé en ce que**
le refroidissement secondaire (4) est adapté respectivement de manière analogue dans sa conformation géométrique au profil de solidification (5) de la barre de coulée (1) sur la longueur de parcours suivante (6) de la barre de coulée (1) et que le soutien de la barre (11) est également réduit de manière analogue également en fonction du profil de solidification (5) de la barre de coulée (1) sur la longueur de parcours respectivement suivante (6).

2. Procédé selon la revendication 1,
**caractérisé en ce que**
les zones de coins (1b) de la section transversale de barre de coulée (1a) sont moins refroidies que les zones médianes (1e) au fur et à mesure que la longueur de parcours (6) augmente.

3. Procédé selon l'une quelconque des revendications 1 ou 2,
**caractérisé en ce que**
les jets d'aspersion (7) sont, lors du refroidissement secondaire (4), adaptés par leurs angles d'aspersion (7a) à l'épaisseur de la croûte solidifiée (5b) de manière à ce qu'à une largeur de puits (8) en train de diminuer soit associé un angle d'aspersion (7a) plus petit.

4. Procédé selon l'une quelconque des revendications 1 à 3,
**caractérisé en ce que**
la distance (9) entre les buses d'aspersion (10) générant les jets d'aspersion (7) et la surface de la barre (1d) change en fonction du profil de solidification (5).

5. Procédé selon l'une quelconque des revendications 1 à 4,
**caractérisé en ce que**
les zones de coins (1b) de la section transversale de la barre de coulée (1a) sont moins soutenues que la zone médiane (1c) au fur et à mesure que la longueur de parcours (6) augmente.

6. Procédé selon l'une quelconque des revendications 1 à 5,
**caractérisé en ce que**
les zones de coins (1b) et/ou les surfaces latérales (1e) de la section transversale de la barre de coulée (1a) sont isolées contre le manque de chaleur.

7. Procédé selon la revendication 6,
**caractérisé en ce**
**qu'**en plus de l'isolation des zones de coins (1b) et/ou des surfaces latérales (1e) de la section transversale de la barre (1a), la face supérieure de la barre (1f) et la face inférieure de la barre (1g) sont refroidies sélectivement de manière plus intensive avec du refroidisseur.

8. Procédé selon l'une quelconque des revendications 1 à 7,
**caractérisé en ce que**
la section transversale de la barre de coulée (1a) est laminée du haut vers le bas suivant le procédé dit de réduction douce.

9. Dispositif pour la coulée continue et le formage subséquent d'une barre de coulée (1) en acier, notamment d'une barre de coulée (1) sous forme de lingot (2), le refroidissement secondaire (4) étant adaptable à l'état de refroidissement de la section transversale de la barre de coulée (1a),
**caractérisé en ce que**
le refroidissement secondaire (4) est réalisé en fonction du profil de solidification (5) et de la longueur de parcours (6) en commençant par substantiellement toute la largeur de la barre (1h) et que le refroidissement secondaire (4) au moyen des jets d'aspersion (7) et le soutien de la barre (11) au moyen des rouleaux de soutien est réduit en fonction du profil de solidification (5) de la barre de coulée (1) sur la longueur de parcours (6) dans les sections arquées (A-D) de manière à ce que la barre de coulée (1) ne soit plus soutenue, avant l'entrée dans le segment de réduction douce (12), que sur la face inférieure de la barre (1g) de la largeur de barre (1h).

10. Dispositif selon la revendication 9,
**caractérisé en ce que**,
sur la section de refroidissement secondaire (4) et de soutien de la barre (11) sur les parois latérales (1e) de la section transversale de la barre de coulée (1a) et/ou dans les zones de coins (1), des éléments de recouvrement (13) sont disposés.

11. Procédé selon l'une quelconque des revendications 9 ou 10,
**caractérisé en ce que**
le segment de réduction douce (12) est constitué par des cages d'extraction (14) disposées au début (12a) et au bout (12b) comportant des rouleaux d'extraction propulsés (14a) et que le segment de réduction douce (12) est composé d'au moins deux cages à rouleaux (12c) à paires de rouleaux sans propulsions, le châssis supérieur (12d) pouvant être posé respectivement par voie hydraulique sur le châssis inférieur (12e).

12. Dispositif selon la revendication 11,
**caractérisé en ce que**,
dans le sens de déplacement de la barre (15), devant et derrière le segment de réduction douce (12), une ou plusieurs cages d'extraction (14) sont disposées.

13. Dispositif selon l'une quelconque des revendications 11 ou 12,
**caractérisé en ce que**,
devant et/ou après une cage d'extraction et de redressement, est disposé un dispositif de refroidissement intensif (17) pour la face supérieure de barre (1f) et la face inférieure de barre (1g) de la section transversale de barre de coulée (1 a).

14. Dispositif selon l'une quelconque des revendications 11 à 13,
**caractérisé en ce que**,
devant un segment de réduction douce (12), est disposé un dispositif de refroidissement intensif (17) pour ia face supérieure de la barre (1f) et ia face inférieure de la barre (1g) de la section transversale de barre de coulée (1a).

15. Dispositif selon l'une quelconque des revendications 11 à 14,
**caractérisé en ce que**
le segment de réduction douce (12) forme une unité déplaçable dans le sens de mouvement de la barre (15) ou à l'encontre du sens de mouvement de la barre (15), laquelle unité est disposée devant une ou plusieurs cages d'extraction (14).

16. Dispositif selon l'une quelconque des revendications 11 à 15,
**caractérisé en ce que**
les segments de réduction douce (12) sont disposés en tant que segments de redressement et de réduction douce entre les cages d'extraction (14).

17. Dispositif selon l'une quelconque des revendications 11 à 16,
**caractérisé en ce que**
les segments de réduction douce (12) sont disposés dans le sens de mouvement de la barre (15) après la machine de redressement et d'extraction.
